# FASCICULE DE BREVET EUROPEEN

(11) **EP 0 451 056 B1**
(45) Date de publication et mention de la délivrance du brevet: **01.03.1995**
(21) Numéro de dépôt: 91400915.4
(22) Date de dépôt: 04.04.1991
(51) Int. Cl.: G07F 7/08, G07F 1/06, G07C 9/00

(54) **Dispositif électronique téléphonique**
Telephonische elektronische Vorrichtung
Telephonic electronic device

(30) Priorité: 05.04.1990 FR 9004367
(43) Date de publication de la demande: 09.10.1991
(73) Titulaire: Bernard, Alain, F-75015 Paris (FR)
(72) Inventeur: Bernard, Alain, F-75015 Paris (FR)
(74) Mandataire: Signore, Robert

(56) Documents cités:
- EP-A- 0 061 373
- PATENT ABSTRACTS OF JAPAN, vol. 10, no. 201 (E-419)(2257) 15 juillet 1989; & JP-A-61 43050 (NIPPON TELEGRAPH & TELEPHONE CORPORATION) 01 mars 1986

## Description

La présente invention a pour objet un dispositif électronique téléphonique. Sa forme générale plate et ordinairement ronde permet de le qualifier de "jeton".

L'invention trouve une application particulière dans les systèmes de paiement de services par téléphone, comme par exemple dans le système faisant l'objet de la demande de brevet EP-A-0 451 057 déposée par Alain BERNARD le jour du dépôt de la présente demande et intitulée "Système de paiement de services par téléphone".

On connaît des modems à coupleur acoustique capables d'émettre des sons grâce à un petit haut parleur. Celui-ci, approché du microphone d'un combiné téléphonique, permet la transmission de ces sons sur le réseau téléphonique. Un autre modem, situé à l'autre extrémité de la liaison, interprète les données qu'il reçoit et établit une connexion, par exemple avec un ordinateur.

Le CCITT (Comité Consultatif International Télégraphique et Téléphonique) ayant défini, dans son avis Q23, un ensemble de tonalités correspondant aux douze chiffres et signes du clavier téléphonique, il est possible de transmettre ces chiffres et signes à l'aide de tels modems.

Il existe ainsi de nombreux modèles de boîtiers ressemblant à des calculatrices de poche, qui permettent de stocker des numéros de téléphone et de les émettre sur le réseau téléphonique.

Dans un autre domaine, sont également connus des dispositifs chiffrants, qui permettent d'ajouter à un signal numérique une suite de données pseudo-aléatoires évoluant au cours du temps, de façon à ce que le signal numérique initial ne puisse être trouvé qu'avec une connaissance de la suite de données et de son évolution dans le temps.

Enfin, l'identification d'une personne appelant un ordinateur relié au réseau téléphonique se fait couramment en demandant à cette personne de taper sur un clavier un numéro de code.

A titre d'exemple de cet art antérieur, on peut citer le document US-A-4,601,011 qui décrit un dispositif comprenant des moyens aptes à former un message numérique, lorsqu'un code confidentiel correct a été tapé sur un clavier. Ce message change dans le temps grâce à un compteur dont le contenu est incrémenté à chaque utilisation. Ce contenu détermine en partie le message numérique envoyé sur la ligne téléphonique.

Bien que donnant satisfaction à certains égards, l'identification d'une personne par un numéro de code présente des inconvénients car le code peut être volé. Les autres dispositifs sont complexes et encombrants, en particulier parce qu'ils nécessitent un clavier. Dans le meilleur des cas, l'encombrement se réduit au format d'une calculette. Par ailleurs, ils sont inaptes à définir une durée de validité, ou, si l'on veut, une date de péremption.

La présente invention a justement pour but de remédier à ces inconvénients. A cette fin, elle propose un dispositif très simple de structure et d'emploi, sans clavier, émettant un message numérique évoluant dans le temps, ce dispositif étant susceptible de déterminer lui-même l'instant où il se trouve périmé pour se mettre définitivement hors service.

De façon précise, la présente invention a pour objet un dispositif électronique pour système téléphonique, comprenant :
- un émetteur acoustique ;
- un générateur de commande de l'émetteur acoustique, apte à engendrer des tonalités tombant dans la bande téléphonique ;
- un moyen apte à former un message numérique (M) formé d'une suite de nombres changeant à chaque utilisation du dispositif, ce moyen comprenant une mémoire contenant un premier code d'identification et un second code ou clé de service liée au système téléphonique dans lequel le dispositif est utilisé et un circuit électronique et logique relié à la mémoire et délivrant le message commandant le générateur, ce message dépendant du premier et du second codes, chaque nombre du message commandant le générateur pour l'émission d'une tonalité particulière par l'émetteur acoustique, l'émetteur acoustique émettant ainsi une séquence de tonalités ;
- une pile apte à alimenter le moyen apte à former le message numérique ;

ce dispositif étant caractérisé par le fait que le moyen apte à former un message numérique comprend des moyens produisant une information permettant de repérer l'instant où le dispositif se trouve périmé et de modifier la suite de nombres, et par le fait qu'il comprend un interrupteur commandé manuellement et apte à mettre en service le générateur pour produire l'émission de la séquence de tonalités.

Selon un premier mode de réalisation, le dispositif est caractérisé par le fait que le moyen comprend une horloge donnant la date et déterminant l'instant de péremption du dispositif, le message dépendant ainsi des premier et second codes et de la date indiquée par l'horloge.

Selon un second mode de réalisation, le dispositif est caractérisé par le fait que le moyen comprend un compteur dont le contenu est incrémenté à chaque utilisation, le message dépendant ainsi des premier et second codes et du contenu du compteur.

De préférence, l'ensemble des moyens composant le dispositif de l'invention est scellé dans un bloc de matière solide, présentant la forme d'un jeton. L'interrupteur est disposé sur l'une des faces du jeton et le haut-parleur sur l'autre.

Le matériau utilisé pour constituer le bloc est de préférence une résine ou de la matière plastique.

Lorsque le dispositif comprend une horloge, toutes les horloges des différents jetons sont synchronisées et mises à l'heure lors de la fabrication du jeton par rapport à une horloge de référence.

De toute façon, les caractéristiques et avantages de l'invention apparaîtront mieux à la lumière de la description qui va suivre. Cette description porte sur un exemple de réalisation donné à titre explicatif et nullement limitatif et elle se réfère à des dessins sur lesquels :
- la figure 1 représente un schéma électronique du dispositif,
- la figure 2 montre l'allure générale du jeton.

Tel que représenté sur la figure 1, le dispositif J comprend : un émetteur acoustique 10 commandé par un générateur 12 (qui peut être, par exemple, un modem 300 bauds ou un générateur de tonalités multifréquences selon la norme Q23), une mémoire 14, qui sera de préférence une mémoire vive, perdant son contenu en cas d'arrêt de l'alimentation, un circuit électronique et logique 16 relié à la mémoire 14 et commandant le circuit 12. Dans la variante illustrée, le dispositif comprend encore une horloge 20 donnant la date H (par exemple en minutes), et une pile 22 alimentant en permanence l'horloge 20 et la mémoire 14 mais n'alimentant le générateur 12 que si un interrupteur 24 a été fermé par l'effet d'un moyen tel qu'un bouton poussoir 26 (ou tout autre moyen équivalent).

L'horloge 20 est un circuit qui, d'une part, donne le temps écoulé, compté par exemple en minutes depuis la date d'origine du dispositif et, d'autre part, détermine le temps restant à courir jusqu'à la date de péremption. L'horloge 20 peut être constituée par une base de temps reliée, d'une part, à un compteur de minutes, le contenu H de ce compteur apparaissant sur une sortie 21, et relié, d'autre part, à un décompteur de minutes, le passage à zéro de ce décompteur se traduisant par l'apparition d'un signal de remise à zéro RAZ sur une sortie 23.

D'autres modes de réalisation sont possibles et à la portée de l'homme du métier comme par exemple des dispositifs à compteur dont le compteur est incrémenté. L'essentiel est d'obtenir une information (date ou nombre d'utilisations) permettant de repérer l'instant de péremption et de modifier la séquence émise.

Avec une horloge et à titre d'exemple, si la date est repérée en minutes, une période de 10 ans représente 5 256 000 minutes ce qui nécessite 7 chiffres (de 0 à 9). La durée de vie d'un jeton peut être de 6 mois, soit 262 800 minutes.

La mémoire 14 contient un premier code qui est un code d'identification du jeton. Il s'agit d'un nombre N introduit lors de la fabrication du jeton par logiciel ou par masquage d'un circuit intégré ou par programmation. La mémoire 14 contient également un second code ou clé C, qui est propre au système téléphonique global dans lequel le jeton est utilisé. Naturellement, la mémoire 14 peut être constituée de deux mémoires indépendantes, l'une stockant le premier code, l'autre le second.

Le circuit électronique et logique 16 dispose ainsi de la date H délivrée par l'horloge 20, du code d'identification N et de la clé C propre au système global. Le circuit 16 engendre alors un message numérique M qui est une fonction de H, N et C. L'homme du métier connaît des algorithmes de formation de tels messages. Le document US-A-4,601,011 déjà cité et les références bibliographiques qu'il contient décrivent des moyens capables de mettre en oeuvre de tels algorithmes et, à l'autre extrémité de la ligne, des moyens capables de dérouler des algorithmes inverses. Il n'est donc pas nécessaire d'entrer dans le détail de ces circuits.

Il suffit d'indiquer, à titre d'exemple, que le nombre N peut comporter 8 chiffres (de 0 à 9), ce qui représente 100 millions de jetons possibles ; la clé C peut en comporter également 8 ; on peut employer en outre 4 chiffres de contrôle (par exemple la somme de chacun des nombres H, N et C et la somme de l'ensemble). On obtient ainsi un message de 7+8+8+4=27 chiffres. Convertis selon la norme Q23, ces 27 chiffres seront émis en environ 2,7 s.

A titre d'exemple simple, la séquence constituant le message peut donc être : 7 chiffres pour la date H, 1 chiffre de contrôle pour la somme à 9 des 7 chiffres précédents, 8 chiffres pour la clé C, 1 chiffre de contrôle pour la somme à 9 des 8 chiffres précédents, 8 chiffres pour le numéro N, 1 chiffre de contrôle pour la somme à 9 des 8 chiffres précédents et 1 chiffre pour la somme à 9 des trois chiffres de contrôle.

Naturellement, des séquences beaucoup plus complexes peuvent être formées, à l'aide de tous les algorithmes de cryptage connus, sans sortir pour autant du cadre de l'invention.

Lorsque le message M est formé, le générateur 12 commande en conséquence le haut-parleur 10, lequel émet une séquence SQ formée d'une suite de tonalités.

Lorsque l'horloge 20 détecte l'instant de péremption, le signal de remise à zéro RAZ met hors fonctionnement la mémoire 14 et/ou le circuit 16. Le jeton est alors hors service.

La plupart des circuits (horloge, mémoire, circuit logique) qui sont représentés séparés les uns des autres sur le dessin annexé -et cela pour plus de clarté- peuvent être intégrés dans un seul et même circuit. De même, les fonctions remplies par ces circuits peuvent être obtenues par programmation d'un circuit plus performant tel qu'un microprocesseur ou un contrôleur.

En pratique, l'ensemble des moyens représentés peut être moulé dans une résine ou une matière plastique pour présenter l'aspect d'un jeton. Le bouton poussoir apparaît alors sur l'une des faces du jeton, l'émetteur acoustique étant disposé sur l'autre. En fonctionnement, le jeton J se plaque sur le microphone 40 d'un combiné téléphonique.

La figure 2 montre l'allure générale du jeton J de l'invention, vue par la face avant où est disposé le haut-parleur 10 émettant la séquence sonore SQ (la face arrière, cachée, correspond au bouton poussoir).

## Revendications

1. Dispositif électronique pour système téléphonique, comprenant :
- un émetteur acoustique (10) ;
- un générateur (12) de commande de l'émetteur acoustique, apte à engendrer des tonalités (SQ) tombant dans la bande téléphonique ;
- un moyen (34) apte à former un message numérique (M) formé d'une suite de nombres changeant à chaque utilisation du dispositif, ce moyen comprenant une mémoire (14) contenant un premier code d'identification (N) et un second code ou clé de service (C) liée au système téléphonique dans lequel le dispositif est utilisé et un circuit électronique et logique (16) relié à la mémoire ( 14) et délivrant le message (M) commandant le générateur (12), ce message dépendant du premier et du second codes, chaque nombre du message commandant le générateur (12) pour l'émission d'une tonalité particulière par l'émetteur acoustique (10), l'émetteur acoustique émettant ainsi une séquence (SQ) de tonalités ;
- une pile (27) apte à alimenter le moyen (34) apte à former le message numérique (M) ;
ce dispositif étant caractérisé par le fait que le moyen (34) apte à former un message numérique (M) comprend des moyens produisant une information permettant de repérer l'instant où le dispositif se trouve périmé et de modifier la suite de nombres, et par le fait qu'il comprend un interrupteur (24) commandé manuellement et apte à mettre en service le générateur (12) pour produire l'émission de la séquence de tonalités (SQ).

2. Dispositif selon la revendication 1, caractérisé par le fait que le moyen (34) apte à émettre un message numérique (M) comprend une horloge (20) donnant la date (H) et déterminant l'instant où le dispositif se trouve périmé, le message (M) dépendant ainsi des premier et second codes et de la date (H) indiquée par l'horloge (20).

3. Dispositif selon la revendication 1, caractérisé par le fait que le moyen (34) apte à émettre un message numérique (M) comprend un compteur dont le contenu est incrémenté à chaque utilisation, le message (M) dépendant ainsi des premier et second codes et du contenu du compteur.

4. Dispositif selon la revendication 1, caractérisé par le fait que l'ensemble des moyens qui le composent est scellé dans un bloc de matière solide, présentant la forme d'un jeton.

5. Dispositif selon la revendication 4, caractérisé par le fait que le bloc est en résine ou en plastique.

6. Dispositif selon la revendication 1, caractérisé par le fait que les tonalités émises par le générateur sont du type multifréquence.

## Patentansprüche

1. Elektronische Vorrichtung für ein Telefonsystem, umfassend:
- einen akustischen Sender bzw. Wiedergabewandler (10);
- einen Steuergenerator (12) des Wiedergabewandlers, der Zeichen bzw. Töne (SQ) innerhalb des Telefonbands erzeugen kann;
- eine Einrichtung (34) zum Bilden einer digitalen Nachricht (M), gebildet aus einer Folge von Ziffern bzw. Zahlen, die sich bei jeder Benutzung der Vorrichtung verändert, wobei diese Vorrichtung einen Speicher (14) umfaßt, der einen ersten Identifikationscode (N) enthält und einen zweiten Code oder Dienstschlüssel (C), verbunden mit dem Telefonsystem, in dem die Vorrichtung verwendet wird, und eine elektronische und logische Schaltung (16), verbunden mit dem Speicher (14), die die Nachricht (M) liefert, die den Generator (12) steuert, wobei diese Nachricht abhängt von dem ersten und von dem zweiten Code und jede Zahl der Nachricht den Generator (12) steuert für die Ausgabe eines besonderen Tones durch den Wiedergabewandler (10), wobei der Wiedergabewandler somit eine Tonsequenz (SQ) sendet;
- eine Batterie (27) zur Versorgung der Einrichtung (34) zur Bildung der digitalen Nachricht (M);
wobei diese Vorrichtung **dadurch gekennzeichnet** ist, daß die Einrichtung (34) zum Bildung der digitalen Nachricht (M) Einrichtungen umfassen, die eine Information erzeugen, die ermöglicht, den Zeitpunkt zu bestimmen, zu dem die Vorrichtung ungültig wird und die Zahlenfolge zu verändern, und durch die Tatsache, daß sie einen Schalter (24) umfaßt, manuell betätigt und so beschaffen, daß er den Generator (12) einschaltet für die Erzeugung der Tonfrequenzausgabe (SQ).

2. Vorrichtung nach Anspruch 1, dadurch gekennzeichnet, daß die Einrichtung (34) zur Ausgabe einer digitalen Nachricht (M) einen Zeitgeber (20) umfaßt, der das Datum (H) angibt und den Zeitpunkt bestimmt, zu dem die Vorrichtung ungültig wird, wobei die Nachricht (M) somit abhängt von dem ersten und von dem zweiten Code und von dem Datum (H), angegeben durch den Zeitgeber (20).

3. Vorrichtung nach Anspruch 1, dadurch gekennzeichnet, daß die Einrichtung (34) zur Ausgabe einer digitalen Nachricht (M) einen Zähler umfaßt, dessen Inhalt bei jeder Benutzung inkrementiert wird, wobei die Nachricht (M) folglich abhängt von dem ersten und zweiten Code und vom Inhalt des Zählers.

4. Vorrichtung nach Anspruch 1, dadurch gekennzeichnet, daß die Gesamtheit der Einrichtungen, aus denen sie sich zusammensetzt, versiegelt ist in einem festen Materialgehäuse, das die Form eine Münze aufweist.

5. Vorrichtung nach Anspruch 4, dadurch gekennzeichnet, daß das Gehäuse aus Kunstharz oder aus Plast ist.

6. Vorrichtung nach Anspruch 1, dadurch gekennzeichnet, daß die durch den Generator ausgegebenen Zeichen vom Multifrequenztyp sind.

## Claims

1. Electronic telephone device including:
- an acoustic transmitter (10),
- a generator (12) for controlling an acoustic transmitter and able to generate tones falling within the telephone band,
- a device (34) able to form a digital message (M) formed of a set of numbers changing on each use of the device, said device comprising:
- a memory (14) containing a first identification code (N) and a second or service key (C) code linked to the telephone system in which the device is used and
- an electronic and logic circuit (16) connected to the memory (14) and delivering the message controlling the generator (12), this message depending on the first and second codes, each number of the message controlling the generator (12) so as to have the acoustic transmitter (10) transmit a particular tone, this transmitter thus transmitting a sequence (SQ) of tones,
- a battery (27) for feeding the device (34) able to form the digital message (M),
said device (34) being characterized in that the device able to form a digital message (M) comprises means producing an information making it possible to mark the instant where the device is time limited or scratched and to modify the sequence of numbers and in that it comprises a manually controlled switch (24) able to put into service the generator (12) in order to transmit the sequence of tones (SQ).

2. Device according to claim 1, characterized in that the means (34) able to transmit a digital message (M) comprises a clock (20) giving the date (H) and determining the instant at which the device is time limited or scratched, so that the message (M) is dependent on the first and second codes and the date (H) indicated by the clock (20).

3. Device according to claim 1, characterized in that the device (34) able to transmit a digital message (M) comprises a counter, whose content is incremented for each use, so that the message (M) is dependent on the first and second codes and the content of the counter.

4. Device according to claim 1, characterized in that all the means forming the same are sealed into a solid material block in the form of a token.

5. Device according to claim 4, characterized in that the block is made from resin or plastic.

6. Device according to claim 1, characterized in that the tones emitted by the generator are of the multi-frequency type.
